# EUROPÄISCHE PATENTSCHRIFT

(11) **EP 2 793 669 B1**
(45) Veröffentlichungstag und Bekanntmachung des Hinweises auf die Patenterteilung: **16.12.2015**
(21) Anmeldenummer: 12826644.2
(22) Anmeldetag: 21.12.2012
(51) Int. Cl.: A47K 10/42

(54) **SPENDEVORRICHTUNG FÜR FLÄCHIGE PRODUKTE, INSBESONDERE SERVIETTEN**
DISPENSING DEVICE FOR FLAT PRODUCTS, IN PARTICULAR NAPKINS
DISPOSITIF DISTRIBUTEUR POUR PRODUITS PLATS, EN PARTICULIER POUR SERVIETTES

(30) Priorität: 23.12.2011 DE 102011122153
(43) Veröffentlichungstag der Anmeldung: 29.10.2014
(73) Patentinhaber: Metsä Tissue Oyj, 02100 ESPOO (FI)
(72) Erfinder: RUNSHAUG, Henrik, 51063 Köln (DE); JAAKKOLA, Janne, FI-33310 Tampere (FI)
(74) Vertreter: Geskes, Christoph
(86) Internationale Anmeldenummer: PCT/EP2012/005306
(87) Internationale Veröffentlichungsnummer: WO 2013/091877

(56) Entgegenhaltungen:
- EP-B1- 1 662 957
- WO-A1-00/08995
- US-A- 2 830 728
- US-A1- 2001 020 624
- US-A1- 2003 071 050
- US-A1- 2006 273 107

## Beschreibung

Die vorliegende Erfindung betrifft eine Spendevorrichtung für flächige Produkte, insbesondere Servietten, mit einem Gehäuse umfassend eine Rückwand, einen Boden, eine erste und eine zweite Seitenwand und eine Abdeckung.

Ausdrücklich nicht bezogen ist die vorliegende Erfindung damit auf eine Spendevorrichtung, die ein Endlospapier ausgibt, wobei durch die Vorrichtung das Endlospapier in einzelne Segmente unterteilbar ist. Des Weiteren betrifft die vorliegende Erfindung nicht solche Spendevorrichtungen, welche Produkte in Form von auf einer Rolle angeordneten Segmenten, unterteilt beispielsweise durch eine Perforation, ausgibt.

Flächige Produkte im Sinne der vorliegenden Erfindung sind insbesondere Servietten, können jedoch auch beispielsweise Papierhandtücher, Toilettenpapier, Küchentücher, Feuchttücher oder ähnliches sein. Sie können grundsätzlich aus Tissue beziehungsweise tissueähnlichen Materialen hergestellt sein, oder aber auch beispielsweise aus sogenannten Non-Woven- oder hybriden Non-Woven/Tissue oder Non-Woven/tissueähnlichen Materialien.

Im Sinne der vorliegenden Erfindung wird unter Tissue insbesondere ein Erzeugnis verstanden, welches der DIN 6730 entspricht. Demnach ist Tissue ein Erzeugnis, welches ganz oder überwiegend aus Zellstofffasern besteht, mit einer feinen und weichen Kreppung, welches in geschlossener Formation in der Papiermaschine mit einem Trockengehalt von mehr als 90 % gekreppt wird, aus einer oder mehreren Lagen besteht, besonders saugfähig ist, eine flächenbezogene Masse der Einzellage von < 25 g/m² vor der Kreppung und eine Kreppnassdehnung > 5 % aufweist.

Im Sinne der vorliegenden Erfindung wird unter tissueähnlichem Material insbesondere ein Material verstanden, welches im Unterschied zu Tissuematerial durch Veränderungen im Trockenvorgang hergestellt wird. Gemäß DIN 6730 ist tissueähnliches Material ein Erzeugnis überwiegend aus Zellstofffasern mit großer und weiter Kreppung und offener Formation, welches in der Papiermaschine trocken gekreppt wird, und aus einer oder mehreren Lagen besteht, wobei die flächenbezogene Masse einer Lage vor der Kreppung < 25 g/m² und die Kreppnassdehnung einer Lage nach Kreppung > 24 % ist. Das Material kann auch als Altpapier hergestellt sein aufweist.

Voneinander separierte, d. h. vereinzelbare flächige Produkte, also auch nur durch Perforation voneinander getrennte, gleichwohl zusammenhängende Produkte, wie vorstehend beispielhaft angeführt, können in unterschiedlichen Arten gefaltet sein. Übliche Faltungen sind die W-Faltung, die Z-Faltung und die V-Faltung. Die erfindungsgemäße Spendevorrichtung ist für sämtliche der vorgenannten Faltungen geeignet. Vereinzelte Produkte in Z-Faltung und V-Faltung werden vorzugsweise eingesetzt.

Spendevorrichtungen für voneinander separierte, vereinzelbare flächige Produkte funktionieren unter Anwendung der Schwerkraft eines aus den flächigen Produkten, die in der Spendevorrichtung aufgenommen sind, gebildeten Stapels. Auch sind Spendevorrichtungen bekannt, welche zusätzlich einen Druck durch eine beispielsweise Federvorrichtung auf den Stapel der flächigen Produkte ausüben. Nachteilig an den bekannten Spendevorrichtungen ist grundsätzlich, dass oftmals der Nutzer einer solchen Spendevorrichtung nicht die gewünschten ein oder zwei flächigen Produkte aus dieser entnimmt, sondern mehrere flächige Produkte, oder aber dass diese gar ohne Einwirkung einer Bedienperson selbsttätig aus der Vorrichtung herausfallen.

US 6,892,898 B1 weist auf verschiedene bekannte Vorrichtungen zur Lösung des vorgenannten Problems hin, und löst dieses durch einen Serviettenspender mit einer messerartigen Vorrichtung, die bei Betätigung die Entnahme einer vorgegebenen Anzahl von Servietten erlaubt. In einer Ausführungsform der US 6,892,898 B1 ist dabei eine messerartige Vorrichtung offenbart, die eine am Boden des Spendergehäuses angeordnete vertikale und drehbare Achse aufweist, an welcher zwei in etwa halbkreisförmige Scheiben, die eine Trennung der Servietten ermöglichen, angeordnet ist. Diese Vorrichtung ist jedoch mechanisch sehr aufwendig und komplex ausgestaltet, und daher auch in der Herstellung mit hohen Kosten verbunden.

Weiterhin offenbart die EP 1 662 957 B1 einen Spender für gefaltete saugfähige Blattprodukte mit einem Körper und einem Ständer, wobei der Ständer eine Basis zum Aufsetzen des Spenders auf eine Horizontalfläche umfasst, wobei der Körper zwei Abschnitte A und B umfasst, wobei ein erster stromaufwärtiger Abschnitt A gerade ist und sich über den Hauptteil der Länge des Körpers erstreckt und wobei sich ein zweiter stromabwärtiger Abschnitt B in einem Winkel relativ zum ersten Abschnitt A erstreckt und mit einer Spenderöffnung in Verbindung steht und wobei, wenn der Spender über den Ständer auf der Horizontalfläche aufgesetzt ist, der erste und zweite Abschnitt A und B jeweils einen schiefen Winkel relativ zur Horizontalfläche bilden, wobei der erste Abschnitt A einen Winkel bildet, der näher zur Vertikalen ist und der zweite Abschnitt B einen Winkel bildet, der näher zur Horizontalen ist. Der Nutzer der dort offenbarten Spendevorrichtung soll dabei in die Lage versetzt werden, aufgrund einer spezifischen Ausbildung der Öffnung des dort offenbarten Dispensers in diesem aufgenommene Servietten einzeln zu entnehmen.

WO 00/08995 A1 offenbart einen Adapter zur Ausgabe einer Vielzahl gestapelter oder gefalteter Produkte, wobei der Adapter derart ausgestaltet ist, dass dieser innerhalb eines standardisierten zweirolligen Dispensers angeordnet werden kann. Der Adapter umfasst ein Gehäuse mit einer Vorderwand und einer von der Vorderwand beabstandeten Rückwand und zwei beabstandeten Seitenwänden sowie einer Öffnung, durch welche die gestapelten und gefalteten Blätter ausgegeben werden.

US 2003/0071050 A1 offenbart einen Spender für gefaltete Papierprodukte zum Aufbewahren und Ausgeben eines Stapels gefalteter Papierprodukte, wie etwa Handtücher, wobei der Spender enthält ein Außengehäuse, dass Seiten, eine Frontwand und eine Rückwand enthält und einen Innenraum begrenzt, um einen Stapel der gefalteten Papierprodukte aufzunehmen; eine Ausgabefläche, die im Gehäuse im Wesentlichen benachbart eines Bodens des Innenraumes ausgebildet ist, wobei diese Ausgabefläche zumindest teilweise durch eine unterste Wand des Gehäuses und wenigstens teilweise durch eine abgewinkelte Bodenwand des Gehäuses ausgebildet ist und die abgewinkelte Wand nach oben zur Frontwand abgewinkelt ist; eine Ausgabeöffnung, die in der Ausgabefläche ausgebildet ist, wobei diese Ausgabeöffnung in Längsrichtung entlang der Ausgabefläche verläuft und einen in vorderster Position gelegenen, im wesentlichen konkaven Rand, der in der abgewinkelten Wand ausgebildet ist, sowie ein Fingerzugriffsabschnitt an ihrer größten Breite aufweist, der in der untersten Wand ausgebildet ist; wobei eine Vielzahl von Stegen, die im Inneren auf der abgewinkelten Wand angeordnet sind, die sich von der Frontwand zum konkaven Rand hin erstrecken, vorhanden sind.

US 2001/02220624 A1 offenbart eine Spendevorrichtung für Papiertücher mit einem Gehäuse, welches einen unteren Teil aufweist, durch welchen einzelne Papiertücher entnommen werden können. Dieser untere Bereich beinhaltet eine längliche Öffnung, durch welche ein Faltenbereich des untersten Papiertuches sich erstrecken kann, so dass dieser für einen Benutzer greifbar und aus dem Papiertuchstapel entnehmbar ist. Die Entnahme ist verbessert durch Vorsehung von voneinander beabstandenen und nach oben hin verlaufend ausgebildeten Rampen, die in der Nähe der Vorderseite der Öffnung vorgesehen sind.

US 2,830,728 offenbart einen Papiertuchständer, der ein Gehäuse mit einer Vorder-, Seiten-, Ober- und Bodenwänden beinhaltet, wobei die Bodenwand einen mit dem Gehäuse einheitlich verbundenen Vorsprung zur Unterstützung des Papiertuchstapels aufweist, wobei ein getrennt hergestellter rückseitiger Unterstützungsvorsprung für den Papiertuchstapel vorgesehen ist, wobei Letzterer an den Seitenwänden des Gehäuses rückseitig beabstandet zu dem vorderen Unterstützungsvorsprung befestigt ist, so dass eine Entnahmeöffnung dazwischen gebildet ist.

US 2006/0273107 A1 offenbart ein Ausgabesystem für gefaltete Produkte, wobei dieses aus leichtgewichtigem Material hergestellt ist und Aufhängemittel aufweist, die eine Positionierung und Neupositionierung der Ausgabevorrichtung einer Vielzahl von Örtlichkeiten ermöglicht.

Aufgabe der vorliegenden Erfindung ist es daher, eine Spendevorrichtung für flächige Produkte, insbesondere Servietten, zur Verfügung zu stellen, welche einfach aufgebaut ist und die Entnahme derartiger flächiger Produkte aus der Vorrichtung erleichtert.

Diese Aufgabe wird erfindungsgemäß gelöst durch eine Spendevorrichtung für flächige Produkte, insbesondere Servietten, mit einem Gehäuse umfassend eine Rückwand, einen Boden, eine erste und eine zweite Seitenwand und eine Abdeckung, wobei ein Winkel α zwischen der Rückwand und dem Boden in einem Bereich von etwa 50° bis etwa 70°, bevorzugt in einem Bereich von etwa 52° bis etwa 66°, weiter bevorzugt in einem Bereich von etwa 55° bis etwa 65°, noch weiter bevorzugt in einem Bereich von etwa 56° bis etwa 62°, liegt; dass ein Winkel β zwischen einer Normalen zu einer Aufstellfläche/Befestigungsfläche, auf welcher die Spendevorrichtung angeordnet ist, und der Rückwand in einem Bereich von etwa 20° bis etwa 45° liegt, wobei das Gehäuse ein oberes Vorratsteil und ein unteres Bodenteil mit dem Boden umfasst, das untere Bodenteil eine innere Rückwand umfasst mit einem bogenförmigen Verlauf vom Boden in Richtung auf einen Oberboden des Gehäuses hin, oder wobei im Gehäuse an der Rückwand und dem Boden mindestens zwei rippenförmige Elemente mit einer von der Rückwand auf den Boden hin ansteigenden Höhe h angeordnet sind. Überraschenderweise hat sich gezeigt, dass allein aufgrund der spezifischen Definition des Winkels α dem Benutzer der erfindungsgemäßen Spendevorrichtung es erleichtert ist, in dieser aufgenommene flächige Produkte, insbesondere Servietten, einzeln zu entnehmen. Dies wird einerseits durch eine verbesserte Sichtbarkeit einer im Boden des Gehäuses der erfindungsgemäßen Spendevorrichtung angeordneten Öffnung für den Benutzer ermöglicht, andererseits wird durch die durch den spezifischen Winkel α hervorgerufene Anordnung des Bodens die Krafteinwirkung auf den Stapel der im Inneren des Gehäuses angeordneten flächigen Produkte im Bereich des Bodens des Gehäuses so verändert, dass geringere Kräfte auf die dem Boden nächsten flächigen Produkte wirken, und so eine Erleichterung der Entnahme der flächigen Produkte erzielt ist.

Erfindungsgemäß weist die erfindungsgemäße Spendevorrichtung neben dem spezifisch definierten Winkel α den Winkel β zwischen einer Normalen zu einer Aufstell- beziehungsweise Befestigungsfläche, auf welcher die Spendevorrichtung anordbar ist, und der Rückwand in einem Bereich von etwa 20° bis etwa 45°, bevorzugt ein einem Bereich von etwas 25° bis etwa 40°, weiter bevorzugt in einem Bereich von etwa 27° bis etwa 35°, auf. Die Normale steht senkrecht auf der Aufstell- beziehungsweise Befestigungsfläche der erfindungsgemäßen Vorrichtung. Diese kann beispielsweise auf einem Tresen eines Gastronomiebetriebes aufgestellt, beziehungsweise auf diesem befestigt sein, so dass dann durch die Oberfläche des Tresens die Aufstell- beziehungsweise Befestigungsfläche und damit die Normale definiert ist. Durch die Kombination der spezifischen Winkelbereiche für die Winkel α und β werden die im Gehäuse der erfindungsgemäßen Spendevorrichtung angeordneten flächigen Produkte dem Benutzer derselben derart optimiert angeordnet, dass bevorzugt eine vereinzelbare Entnahme der flächigen Produkte aus dem Gehäuse erleichtert ist.

Vorteilhafterweise ist in einer bevorzugten Ausführungsform der erfindungsgemäßen Spendevorrichtung die Öffnung zur Entnahme flächiger Produkte zumindest teilweise im Boden des Gehäuses der erfindungsgemäßen Spendevorrichtung angeordnet. Besonders bevorzugt ist die Öffnung ausschließlich durch den Boden des Gehäuses zur Verfügung gestellt. Es kann jedoch auch vorgesehen sein, dass die Öffnung nur teilweise durch den Boden zur Verfügung gestellt wird, und im Übrigen durch den unteren Bereich der Abdeckung des Gehäuses teilweise zur Verfügung gestellt ist.

Des Weiteren weist die erfindungsgemäße Spendevorrichtung, wie vorstehend beschrieben, jedoch auch eine alternative Spendevorrichtung ohne die vorstehend definierten Merkmale, eine Ausgestaltung der Öffnung dergestalt auf, dass die Öffnung mindestens einen ersten und einen zweiten Öffnungsbereich aufweist, wobei der erste Öffnungsbereich eine geringere Weite W1 aufweist als eine Weite W2 des zweiten Öffnungsbereiches. Weiter bevorzugt weist die Öffnung weiterhin einen dritten Öffnungsbereich auf, wobei der zweite Öffnungsbereich zwischen dem ersten und dem dritten Öffnungsbereich angeordnet ist. Vorteilhafterweise weist dabei der dritte Öffnungsbereich eine Weite W3 auf, welche in etwa der Weite W1 des ersten Öffnungsbereiches entspricht. Vorteilhafterweise weicht die Weite W3 des dritten Öffnungsbereiches nur bis zu maximal 15 % von der Weite W1 des ersten Öffnungsbereiches ab. Weiter vorteilhafterweise ist die Weite W2 etwa 1,4-fach bis 3-fach, weiter bevorzugt etwa 1,5-fach bis etwa 2,2-fach größer als die Weiten W1 und/oder W3 des ersten und dritten Öffnungsbereiches. Die Außenkontur des ersten und des dritten Öffnungsbereiches kann dabei als im Wesentlichen kreisförmig angesprochen werden, diejenige des zweiten Öffnungsbereiches als im Wesentlichen elipsenartig. Der erste und der zweite Öffnungsbereich gehen dabei vorzugsweise ununterbrochen ineinander über, wobei im Übergangsbereich Rundungen ausgebildet sind. Selbiges gilt für die Anordnung des zweiten Öffnungsbereiches mit dem dritten Öffnungsbereich.

Die Weiten W1 und W3 des ersten und/oder dritten Öffnungsbereiches sind derart ausgebildet, dass diese geringer sind als die Breite der in dem Gehäuse aufgenommenen flächigen Produkte, wobei die Weiten W1 beziehungsweise W3 maximal etwa 60 % der Breite der flächigen Produkte, und vorzugsweise etwa 35 % bis etwa 55 % der Breite der flächigen Produkte entsprechen. Die Weite W2 des zweiten Öffnungsbereiches entgegen entspricht mindestens 70 % der Breite der zu entnehmenden flächigen Produkte, vorzugsweise mindestens 80 %, weiter bevorzugt mindestens 85 %. Der zweite und der dritte Öffnungsbereich weisen vorzugsweise eine Höhe auf, welche größer als die Höhe des zweiten Öffnungsbereiches ist, und bevorzugt etwa 1,2-fach bis etwa 2,8-fach, weiter bevorzugt etwa 1,4-fach bis etwa 2,5-fach höher ist.

Die Weiten W1, W2 und/oder W3 werden bestimmt durch gegenüberliegende Innenkanten des ersten, zweiten und dritten Öffnungsbereiches, wobei die sich gegenüberliegenden Innenkanten der jeweiligen Öffnungsbereiche einen maximalen Abstand zueinander aufweisen. Die Innenkanten der drei Öffnungsbereiche sind dabei in einer Ebene, definiert durch den Boden des Gehäuses, gegenüberliegend angeordnet.

Insbesondere durch die Kombination des spezifischen Winkels α mit einer wie vorstehend definierten Öffnung, weiter bevorzugt unter Berücksichtigung auch des spezifischen Winkels β, ist die Entnahme von flächigen Produkten in vereinzelbarer Form aus der erfindungsgemäßen Spendevorrichtung für den Entnehmer weiter erleichtert. Eine Spendevorrichtung, welche nicht die spezifischen Winkel α und β aufweist, sondern nur die spezifische wie vorstehend definierte Öffnung, erlaubt zumindest eine Verbesserung der Entnahmesituation für den Benutzer einer solchen Spendevorrichtung.

In einer ersten alternativen Ausführungsform weist die erfindungsgemäße Spendevorrichtung in einer Kombination mit dem Winkel α und mit dem Winkel β bevorzugt in Kombination mit der vorstehend definierten spezifischen Öffnung, angeordnet im Gehäuse an der Rückwand und dem Boden mindestens zwei, bevorzugt mindestens drei, weiter bevorzugt mindestens vier, noch weiter bevorzugt mindestens fünf, noch weiter bevorzugt mindestens sechs rippenförmige Elemente auf, bevorzugt mit einer von der Rückwand auf den Boden hin, insbesondere kontinuierlich, ansteigenden Höhe h, gesehen aus Richtung des Oberbodens des Gehäuses auf den Boden zu. Vorzugsweise ist die Höhe h in einem dem Oberboden des Gehäuses zugewandten Endbereich des mindestens einen, vorzugsweise aller rippenförmigen Elemente kleiner als die Höhe h in einem den Boden des Gehäuses zugewandten Endbereich des- beziehungsweise derselben, wobei bevorzugt die Höhe h von den dem Oberboden zugewandten Endbereich des oder der rippenförmigen Elemente auf den dem Boden zugewandten Endbereich des- oder derselben kontinuierlich zunimmt. Weiter bevorzugt nimmt eine Steigung, bezogen auf eine Oberkante des oder der rippenförmigen Elemente, auf den dem Boden zugewandten Endbereich zu. Bevorzugt ist eine Längsseite des oder der rippenförmigen Elemente, die der Oberkante gegenüberliegt, fest mit der Rückwand des Gehäuses über deren gesamte Länge verbunden.

In einer besonders bevorzugten Ausführungsform ist eine Oberkante des rippenförmigen Elementes bogenartig ausgebildet. Die Oberkante im Sinne der vorliegenden Erfindung ist insbesondere gegenüberliegend der Rückwand ausgebildet, mit welcher das rippenförmige Element verbunden ist. In einer besonders bevorzugten Ausführungsform grenzt zumindest ein rippenförmiges Element an die Öffnung, die zumindest teilweise, vorzugsweise vollständig im Boden des Gehäuses der Spendevorrichtung angeordnet ist, an. "Angrenzen" im Sinne der vorliegenden Erfindung bedeutet dabei, dass zugeordnet der Öffnung, insbesondere zugeordnet einem dritten Öffnungsabschnitt der Öffnung, wie vorstehend definiert, mindestens ein rippenförmiges Element, vorzugsweise mindestens zwei rippenförmige Elemente, sind. Dies bedeutet nicht, dass die rippenförmigen Elemente, die im Bereich insbesondere des dritten Öffnungsbereiches der Öffnung im Gehäuse angeordnet sind, unmittelbar mit ihren Oberkanten an der Kante der Öffnung, insbesondere dem dritten Öffnungsbereich dieser Öffnung, angeordnet sind. Vielmehr können die der Öffnung zugeordneten Rippenelemente mit ihren Oberkanten auch etwas beabstandet durch Bildung eines Rücksprunges von der Kante der Öffnung angeordnet sein.

In einer weiter bevorzugten Ausführungsform beziehungsweise in der alternativen Ausführungsform, welche die vorstehend definierten Merkmale betreffend die Winkel α und β und die Öffnung in der spezifischen Form aufweist, geht ein dem Boden entgegengesetzter Endbereich mindestens eines der rippenförmigen Elemente, bevorzugt sämtlicher rippenförmiger Elemente, im Wesentlichen bevorzugt vollständig versprungfrei in eine Innenfläche der Rückwand über. Vorzugsweise geht die Oberkante mindestens eines, bevorzugt aller rippenförmigen Elemente versprungfrei in eine Innenfläche der Rückwand über, wobei bei einer gedoppelten Ausbildung der Rückwand mit einer inneren Rückwand und einer äußeren Rückwand der versprungfreie Übergang sich bevorzugt bezieht auf eine Innenfläche der inneren Rückwand, die dem Innnenraum des Gehäuses zugewandt ist.

Besonders bevorzugt ist die Rückwand des Gehäuses der erfindungsgemäßen Spendevorrichtung zumindest über einen Teilbereich gedoppelt ausgeführt, beispielsweise dergestalt, dass eine die eigentliche Rückwand bildende äußere Wand und eine die Innenfläche zur Verfügung stellende innere Wand durch einen Hohlraum voneinander getrennt sind. Durch die bei einer solchen Ausbildung vergrößerte Stärke des Rückwandteils ist dann vorteilhafterweise die versprungfreie Ausgestaltung, wie vorstehend beschrieben, ermöglicht. Des Weiteren wird hierdurch auch eine nahezu unsichtbare Befestigungsmöglichkeit für ein Befestigungsteil der erfindungsgemäßen Spendevorrichtung zur Verfügung gestellt.

Durch die vorstehend beschriebene spezifische Ausgestaltung der rippenförmigen Elemente und deren Anordnung im Gehäuse der erfindungsgemäßen Spendevorrichtung beziehungsweise einer hierzu alternativen Spendevorrichtung werden einerseits die im Gehäuse aufgenommenen flächigen Produkte in Richtung auf die Öffnung des Gehäuses zugeführt, und darüber hinaus die Reibung zwischen der Oberfläche der flächigen Produkte, d. h. des untersten in dem Stapel befindlichen flächigen Produktes, zugewandt der Rückwand beziehungsweise der Oberkante der rippenförmigen Elemente, durch letztere reduziert. Hierdurch ist die Entnahme flächiger Produkte aus der Spendevorrichtung erleichtert.

In einer zweiten alternativen Ausführungsform umfasst das Gehäuse der erfindungsgemäßen Spendevorrichtung in den vorstehend definierten Ausführungsformen ein oberes Vorratsteil und ein unteres Bodenteil mit dem Boden. Das obere Vorratsteil dient insbesondere der Aufnahme der flächigen Produkte, insbesondere Servietten, das untere Bodenteil der Ausgabe derselben aus der Spendevorrichtung. Besonders bevorzugt ist das Gehäuse aus dem oberen Vorratsteil und dem unteren Bodenteil gebildet. Durch die zweiteilige Ausgestaltung des Gehäuses kann die erfindungsgemäße Spendevorrichtung einfacherer und damit kostengünstiger hergestellt werden. Die Verbindung des oberen Vorratsteiles und des unteren Bodenteiles und des Gehäuses erfolgt bevorzugt über an den Verbindungsseiten angeordnete Rastelemente.

In der zweiten alternativen Ausführungsform der erfindungsgemäßen Spendevorrichtung zu derjenigen mit mindestens zwei rippenförmigen Elementen, umfasst das untere Bodenteil eine innere Rückwand mit einem bogenförmigen Lauf vom Boden in Richtung auf einen Oberboden des Gehäuses, gebildet durch das obere Vorratsteil. Vorteilhafterweise geht die innere, bogenförmig ausgebildete Rückwand mit einer der Öffnung beziehungsweise dem Inneren des Gehäuses zugewandten Oberfläche versprungfrei in eine ebene Innenfläche der Rückwand des oberen Vorratsteiles über. Weiter bevorzugt ist die innere Rückwand des unteren Bodenteiles mit einem Rücksprung von einer unteren Kante des Bodens im Bodenteil angeordnet. Weiter bevorzugt schließt die untere Kante des Bodens des Bodenteiles bündig mit der Rückwand des oberen Vorratsteiles ab.

Der bogenförmige Verlauf der inneren Rückwand des unteren Bodenteiles weist dabei eine zunehmende Steigung auf in einem den Boden zugewandten Endbereich der inneren Rückwand, welche in Richtung auf einen dem Oberboden des Gehäuses zugewandten Endbereich abnimmt. Der bogenförmige Verlauf der inneren Rückwand kann daher auch derart in Bezug auf die vorstehend beschriebene alternative Ausführungsform mit mindestens zwei rippenförmigen Elementen beschrieben werden, dass bei einer Verbindung der Oberkanten der rippenförmigen Elemente durch eine gemeinsame Fläche eben die innere Rückwand, wie vorstehend beschrieben, gebildet ist.

Durch die Anordnung der inneren Rückwand mit einem Rücksprung zu einer unteren Kante des unteren Bodenteiles hin geht die der Öffnung beziehungsweise dem Inneren des Gehäuses zugewandte Oberfläche der inneren Rückwand vorzugsweise versprungfrei in eine ebene Innenfläche einer inneren Rückwand des oberen Vorratsteiles über bei einer gedoppelten Ausbildung der Rückwand desselben. Insofern wird auf die Ausführungen weiter oben zu der alternativen Ausführungsform mit mindestens zwei rippenförmigen Elementen verwiesen.

Durch die spezifische Ausgestaltung der inneren Rückwand wird die Ausgabe von flächigen Produkten aus der erfindungsgemäßen alternativen Spendevorrichtung erleichtert, da die flächigen Produkte in Richtung auf die Öffnung des Gehäuses zugeführt werden. Durch den bündigen Abschluss der unteren Kante des Bodens des Bodenteiles mit der Rückwand des oberen Bodenteiles wird dabei auch ein allseitig geschlossenes Gehäuse mit Ausnahme der Ausgabeöffnung zur Verfügung gestellt.

In einer weiteren bevorzugten Ausführungsform der Spendevorrichtung ist die Abdeckung in einem mittleren Bodenbereich des Gehäuses bewegbar, insbesondere bewegbar angelenkt, ausgebildet. Besonders bevorzugt umfasst die Abdeckung nicht nur die Frontwand des Gehäuses, sondern auch eine Oberwand des Gehäuses, und ist damit im Querschnitt im Wesentlichen L-förmig ausgebildet.

Die Anlenkung kann durch laschenartige Fortsätze erfolgen, welche am Ende des langen Schenkels der vorzugsweise L-förmigen Abdeckung angeordnet sind, und Lagermittel aufweisen, die in entsprechend ausgebildete Aufnahmen auf der Innenseite der ersten und zweiten Seitenwand aufnehmbar sind. Zwischen den laschenartigen Fortsätzen erstreckt sich ein Teil des Bodens, so dass man umgekehrt auch von einer Ausnahme im Unterbereich der Abdeckung für einen Teil des Bodens des Gehäuses der Spendevorrichtung sprechen kann. Eine derartige Ausbildung ist insbesondere dann bevorzugt, wenn die Öffnung vollständig im Boden des Gehäuses der Spendevorrichtung angeordnet ist. Vorteilhafterweise wird im Übrigen die Abdeckung bündig mit den Seitenwänden des Gehäuses ausgebildet dergestalt, dass diese mit einer Stärke der Abdeckung in einem entsprechenden Rücksprung am Rand der ersten und zweiten Seitenwand zur Auflage kommt. Die Abdeckung kann im Übrigen vorteilhafterweise im Bereich der Frontwand ein Fenster aufweisen, welches eine Werbung in Druckform, oder aber auch in Form eines Hologramms oder bewegter Bilder, dann in Form eines Bildschirms, aufnimmt. Ebenso kann auch der Oberboden des Gehäuses mit entsprechenden, eine die Werbefunktion unterstützenden Mitteln versehen sein. Selbstverständlich kann auch vorgesehen sein, beispielsweise nur Klebeflächen für entsprechende Printwerbungen im Frontbereich oder im Oberboden der Abdeckung zur Verfügung zu stellen.

In einer weiteren bevorzugten Ausführungsform weist die Spendevorrichtung ein Befestigungsteil auf, welches mit dem Gehäuse verbindbar, vorzugsweise wieder lösbar verbindbar ist. Das Befestigungsteil kann dabei vorteilhafterweise fußartig ausgebildet sein, so dass die erfindungsgemäße Spendevorrichtung beispielsweise auf einem Tisch oder Tresen aufgestellt werden kann. Alternativ kann beispielsweise das Befestigungsteil auch als Wandhalterung ausgebildet sein, so dass die erfindungsgemäße Spendevorrichtung fest an einer Wand anordbar ist. Das Befestigungsteil weist dabei vorteilhafterweise eine Befestigungsplatte auf, welche mit Rastelementen versehen und mit der Rückwand des Gehäuses verbindbar ist. Die Befestigungsplatte des Befestigungsteiles, welches bevorzugt fußartig ausgebildet ist, kann dabei auch derart ausgebildet sein, dass diese ein federndes Element aufweist, welches in eine Aussparung in der Rückwand des Gehäuses eingreifbar ist. Wird dann bei einer abgelenkten Abdeckung des Gehäuses durch den Bediener das federnde Element gedrückt, kann hierdurch einfach das Gehäuse vom Befestigungsteil gelöst werden.

Über das Befestigungsteil wird die Aufstell- beziehungsweise Befestigungsfläche der Spendevorrichtung bestimmt. Hiervon ausgehend kann dann, wie vorstehend angesprochen, in einer Ausführungsform der vorliegenden Erfindung eine Normale zur Bestimmung des Winkels β ermittelt werden. Weist das Befestigungsteil dabei ein Verbindungselement auf, welches senkrecht in Bezug auf eine Aufstell- beziehungsweise Befestigungsfläche ausgebildet ist, kann auch dieses zur Definition der Normalen herangezogen werden.

Diese und weitere Vorteile der vorliegenden Erfindung werden anhand der folgenden Figuren näher gehend erläutert. Es zeigen:
- Fig. 1:: eine frontale Ansicht einer ersten Ausführungsform der erfindungsgemäßen Spendevorrichtung;
- Fig. 2:: eine Draufsicht auf die Spendevorrichtung gemäß Fig. 1;
- Fig. 3:: eine Seitenansicht der Spendevorrichtung gemäß Fig. 1;
- Fig. 4:: eine perspektivische Ansicht der Spendevorrichtung gemäß Fig. 1;
- Fig. 5:: eine perspektivische Ansicht der Spendevorrichtung gemäß Fig. 1 mit geöffneter Abdeckung;
- Fig. 6:: eine Seitenansicht eines Querschnitts nur durch das Gehäuse der Spendevorrichtung gemäß Fig. 1, wobei der Schnitt in einer Mittelebene zwischen der ersten und zweiten Seitenwand des Gehäuses geführt ist;
- Fig. 7:: eine perspektivische Ansicht des Querschnittes nur des Gehäuses gemäß Fig. 6;
- Fig. 8:: eine alternative Ausführungsform der erfindungsgemäßen Spendevorrichtung mit einer durchgehend bogenförmig ausgebildeten inneren Rückwand in einem Querschnitt;
- Fig. 9:: ein unteres Bodenteil in einer perspektivischen Ansicht entsprechend der alternativen Ausführungsform gemäß Fig. 8; und
- Fig. 10:: eine perspektivische Schnittansicht durch die alternative Ausführungsform gemäß Fig. 8.

Zunächst sei vorausgeschickt, dass die Erfindung nicht auf die in den Figuren gezeigte Merkmalskombination beschränkt ist. Vielmehr sind die jeweils in der Beschreibung einschließlich Figurenbeschreibung offenbarten Merkmale mit denjenigen in den Figuren angegebenen Merkmalen kombinierbar. Insbesondere ist die Ausbildung der in den Fig. 1 bis Fig. 7 gezeigten Ausführungsform der erfindungsgemäßen Spendevorrichtung mit einem Fenster im Frontbereich einer Abdeckung nur eine der möglichen Ausgestaltungsformen. Selbiges gilt insbesondere auch in Hinblick auf die Ausbildung der Anlenkung des bewegbaren Abdeckelementes und dessen Rastung mit der Rückwand beziehungsweise Rändern der Seitenwände des Gehäuses. Auch ist die Ausbildung der rippenförmigen Elemente nur eine der möglichen Ausgestaltungen, sowohl in Hinblick auf deren Anzahl, als auch deren bogenförmige Ausbildung, wie auch durch die alternative Ausführungsform gemäß Fig. 8 bis Fig. 10 verdeutlicht ist, die statt rippenförmiger Elemente eine durchgehend ausgebildete innere Rückwand 76 aufweist. Auch andere bogenartige Ausbildungen, beispielsweise mit engeren Radien, oder aber einem über die gesamte Länge einer Oberkante der rippenförmigen Elemente verlaufenden gleichmäßigen Radius wären möglich. Schließlich ist auch darauf hinzuweisen, dass die in den Ansprüchen aufgenommenen Bezugszeichen in keiner Weise den Schutzbereich der vorliegenden Erfindung beschränken sollen, sondern lediglich auf die in den Figuren gezeigten Ausführungsbeispiele verweisen.

Fig. 1 zeigt nun eine insbesondere mit dem Bezugszeichen 10 bezeichnete erfindungsgemäße Spendevorrichtung mit einem Befestigungsteil 12, welcher fußartig ausgebildet ist, und eine Fußplatte 14 und ein Verbindungselement 16 umfasst, als auch mit einem Gehäuse 20. Das Gehäuse 20 weist eine erste Seitenwand 24 und eine zweite Seitenwand 26 als auch einen Boden 30 mit einer Öffnung 32 und einer Abdeckung 28 mit einem Fenster 29 auf. Das Fenster 29 dient entweder der Überprüfung des Füllstandes der in dem Gehäuse 20 aufgenommenen flächigen Produkte, insbesondere Servietten, oder aber der Anbringung von Werbematerialien gleich welcher Art.

Des Weiteren ist der Fig. 1 die spezifische Ausgestaltung der Öffnung 32 mit einem ersten Öffnungsbereich 34, einem zweiten Öffnungsbereich 36 und einem dritten Öffnungsbereich 38 zu entnehmen. Der erste Öffnungsbereich 34 weist dabei eine Weite W1 auf, der zweite Öffnungsbereich 36 eine Weite W2, und der dritte Öffnungsbereich 38 eine Weite W3. Die Weite W1 des ersten Öffnungsbereiches 34 entspricht dabei in etwa der Weite W3 des dritten Öffnungsbereiches 38. Der erste Öffnungsbereich 34 und der dritte Öffnungsbereich 38 sind dabei ähnlich zueinander ausgestaltet, der dem Benutzer der Vorrichtung 10 zugewandte erste Öffnungsbereich 34 weist dabei eine etwas größere Höhe, d. h. längliche Erstreckung auf den Benutzer hin, auf. Die Weite W1 und W3 des ersten und des dritten Öffnungsbereiches 34, 38 entspricht etwa 40 % der Breite von in dem Gehäuse 20 aufgenommenen flächigen Produkten (nicht gezeigt). Die Weite W2 des zweiten Öffnungsbereiches 36 hingegen entspricht etwa 75 % der Breite der in dem Gehäuse 20 aufgenommenen flächigen Produkte. Im Übrigen ist der zweite Öffnungsbereich 36 länglich nach Art eines Langlochs ausgebildet, und kann auch als elipsenartig ausgebildet angesprochen werden. Die drei Öffnungsbereiche 34, 36 und 38 gehen ineinander über, wobei die Übergangsbereiche gerundet ausgebildet sind.

Fig. 1 kann man im Übrigen auch die Anordnung mehrerer rippenförmiger Elemente 50 an einer Rückwand 22 des Gehäuses 20 im Bereich der Öffnung 32 entnehmen. Vorteilhafterweise ist im Sinne der vorliegenden Erfindung das mindestens eine rippenförmige Element 50 an der Rückwand im Bereich der Öffnung 32, die vorzugsweise vollständig im Boden 30 des Gehäuses 20 angeordnet ist, ausgebildet.

Fig. 2 zeigt nun die Spendevorrichtung 10 gemäß Fig. 1 in einer Draufsicht, in welcher die Öffnung 32 des Gehäuses 20 erkennbar ist. Darüber hinaus ist die Rückwand 22 des Gehäuses 20 erkennbar, welche auf ihrer nach außen weisenden Seite vorzugsweise über den gesamten Bereich derselben, zumindest jedoch im Bereich der Anlage der Abdeckung 28, eine Ausnehmung 25 aufweist, in welcher auch Rastelemente (s. hierzu Fig. 5) zur Verrastung der Abdeckung 28 mit dem Gehäuse 20 zur Verfügung gestellt sind.

Fig. 3 zeigt die Spendevorrichtung 10 gemäß Fig. 1 in einer Seitenansicht, in welcher insbesondere die Definition von Winkeln α und β ersichtlich sind. Der Winkel α ist angeordnet zwischen der Rückwand 22 und dem Boden 30, und beträgt hier etwa 60°. Der Winkel β wird durch eine Normale 40, welche senkrecht zu einer Aufstellfläche 42 der Spendevorrichtung 10 ausgebildet ist, und der Rückwand 22 definiert, und beträgt etwa 30°.

Des Weiteren sei angemerkt, dass die Fußplatte 14 an ihrer Unterseite Verstärkungsstreben aufweist, als auch Füße, wobei die Füße insbesondere durch Silikonauflagen oder ähnliche, rutschhemmende Materialien, geschützt sind, so dass die Spendevorrichtung 10 einen sicheren Stand aufweist.

Fig. 4 zeigt in einer perspektivischen Ansicht die Spendevorrichtung 10 gemäß Fig. 1, wobei insbesondere erkennbar ist, dass in einem mittleren Bodenbereich 62 eine Anlenkung der Abdeckung 28 erfolgt, wo hingegen ein vorderer Bodenbereich 64 in einer Ausnehmung der Abdeckung 28, gebildet durch laschenartige Fortsätze 58.1 und 58.2, angeordnet ist. Zudem ist der vordere Bodenbereich 64 etwas gerundet ausgebildet.

Fig. 5 zeigt die Spendevorrichtung 10 gemäß Fig. 1 mit geöffneter Abdeckung 28. Die Abdeckung 28 weist an ihrer Innenseite Paßmittel 48.1, 48.2 und 48.3 an jeder Längsseite und damit zugeordnet an den Seitenwänden 24 und 26 auf, welche bei Schließen der Abdeckung 28 den Sitz in derselben ausrichten zur Erzielung einer geraden, geschmacklich anspruchsvollen Schattenfuge zwischen der Abdeckung 28 und den Rändern der Seitenwände 24 und 26, als auch der Abdeckung 28 eine Fixierung an den Rändern der Seitenwände 24 und 26 des Gehäuses 20 mitgeben.

In Fig. 5 ist die Anlenkung der Abdeckung 28 an den Seitenwänden 24 und 26 des Gehäuses 20 ersichtlich, wobei die laschenartigen Fortsätze 58.1 und 58.2 gut erkennbar sind, die an ihrer den Innenseiten der Seitenwände 24 und 26 des Gehäuses 20 zugewandten Seiten jeweils einen zapfenartigen Vorsprung (nicht gezeigt) aufweisen, der in eine entsprechend ausgebildete, auf den Innenseiten der Seitenwände 24 und 26 des Gehäuses 20 angeordnete Ausnehmung (nicht gezeigt) eingreift, und so Gelenkmittel 60.1 und 60.2 bildet.

Die Abdeckung 28 ist einteilig ausgebildet mit einem Oberboden 31 des Gehäuses 20. Am Oberboden 31 der Abdeckung 28 und im oberen, dem Oberboden 31 zugewandten Bereich der Rückwand 22 sind angeordnet Rastelemente 21 beziehungsweise 27, durch welche ein Verschluss der bewegbaren Abdeckung 28 am Gehäuse 20 erfolgt.

Des Weiteren ist in Fig. 5 insbesondere die Ausbildung der rippenförmigen Elemente 50 zu erkennen. Hiervon sind insgesamt sechs an der Rückwand 22 des Gehäuses 20 im Bereich der Öffnung 32 des Bodens 30 des Gehäuses 20 angeordnet, und schließen einstückig mit ihren der Rückwand 22 und dem Boden 30 zugewandten Kanten an diese an. Hierdurch sind freiliegende Oberkanten 52 gebildet, welche eine Auflage für die zu entnehmenden flächigen Produkte bilden. Mit ihrem Endbereich 54 gehen die rippenförmige Elemente 50 versprungfrei in eine Innenfläche 66 der Rückwand 22 über. Diesbezüglich sei auf die Ausführungen zu Fig. 6 unten verwiesen.

Die rippenförmigen Elemente 50 weisen eine bogenförmige Kontur der freien Oberkante 52 auf, wodurch flächige Produkte in Richtung auf die Öffnung 32 zugeleitet werden. Des Weiteren ist Fig. 5 zu entnehmen, dass etwa drei rippenförmige Elemente 50 der Öffnung 32 im Boden 30 zugeordnet sind, d.h. an diese angrenzen, unter Bildung eines geringen Rücksprunges.

Im Übrigen ist Fig. 5 auch eine Verstärkung 44, angeordnet auf der Innenseite der Seitenwand 24 (und entsprechend angeordnet auf der Innenseite der Seitenwand 26) zu entnehmen, welche ausgehend vom äußeren Rand der Seitenwände 24 und 26 in ihrer Stärke zunimmt, bis sie einen Plateaubereich 46 erreicht, welche an die Rückwand 22 angrenzt. Durch diese Verstärkung 44 wird bei Einlegen von flächenförmigen Produkten in das Gehäuse 20 diesen eine gewissen Spannung mitgegeben und im Übrigen sichergestellt, dass diese sich nicht zueinander versetzen etc., wodurch eine Entnahme dieser flächigen Produkte durch die Öffnung 32 erschwert wäre. Des Weiteren wird durch die Verstärkung 44 ein Rücksprung 45 im Bereich der Außenränder der Seitenwände 24 und 26 zur Verfügung gestellt, wodurch ein geschmacklich anspruchsvollerer Verschluss durch Aufnahme der Ränder der Abdeckung 28 bei Schließen der Abdeckung 28 dem Gehäuse 20 unter Bildung von Schattenfugen ermöglicht ist.

Und schließlich ist in Fig. 5 auch eine Rastung 19 einer hier nicht näher gezeigten Befestigungsplatte (s. hierzu Fig. 6 und 7) des Befestigungsteiles 12 zu entnehmen.

Fig. 6 stellt nun einen Schnitt entlang einer zwischen den Seitenwänden 24 und 26 gedachten Mittelebene dar, und zwar in einer Seitenansicht. Auch hier ist wieder die Ausbildung der Verstärkung 44 auf der Innenfläche der Seitenwand 24 gut zu erkennen. Ebenso ist Fig. 6 eine Befestigungsplatte 18 des Befestigungsteiles 12 zu entnehmen, welche am Verbindungselement 16 angeordnet ist und eine lösbare Verbindung zu dem Gehäuse 20 der Spendevorrichtung 10 zur Verfügung stellt. Diese lösbare Ausbildung wird durch Rastmittel 19 ermöglicht, wie diese Fig. 5 und Fig. 7 entnehmbar sind.

Des Weiteren ist in Fig. 6 die doppelwandige Ausbildung der Rückwand 22 zu mit einer inneren Rückwand 68 entnehmen, wodurch letztendlich der Endbereich 54 der rippenförmigen Elemente 50 versprungfrei in die Innenfläche 66 der inneren Rückwand 68 als Teil der Rückwand 22 übergeht.

Fig. 6 ist zu entnehmen, dass etwa im Bereich des Endbereiches 54 das rippenförmige Element 50 eine Höhe h1 aufweist, welche deutlich geringer ist, als eine Höhe h2 des rippenförmigen Elementes 50 nahe dem Boden 30. Durch den kontinuierlichen Anstieg der Höhe von h1 zu h2 wird eine bogenförmige Außenkontur der Oberkante 52 des rippenförmigen Elementes 50, mit einer auf einen dem Boden 30 zugewandten Endbereich 56 hin zunehmenden Steigung, bezogen auf die Oberkante 52 des rippenförmigen Elementes 50, zur Verfügung gestellt. Durch die rippenförmigen Elemente 50 wird eine Verringerung der Reibung erzielt, die bei Entnahme flächiger Produkte aus dem Gehäuse 20 der Spendevorrichtung 10 auftritt. Zudem wird durch die bogenförmige Außenkontur der rippenförmigen Elemente 50 ein flächiges Produkt auf die Öffnung 32 im Boden 30 hinzugeleitet, und hierdurch die Entnahme des flächigen Produktes, insbesondere in vereinzelbarer Form für den Benutzer erleichtert. Eine Höhe h2 unmittelbar am Boden 30 des rippenförmigen Elementes 50 im Endbereich 56 ist etwa 50 % bis etwa 120 % höher als eine Höhe h1 im Endbereich 54 des rippenförmigen Elementes 50.

Fig. 6 ist auch die Rastung der Abdeckung 28 mit dem Oberboden 31 in der Rückwand 22 im Bereich der Ausnehmung 25 zu entnehmen, wobei ein etwa L-förmig ausgebildetes Rastelement 27 der Abdeckung 28 und angeordnet an der Innenwandung des Oberbodens 31 in einer als Rastmittel 21 dienende Ausnehmung an der Rückwand 22 in der Ausnehmung 25 eingreift.

Fig. 7 entspricht der Fig. 6 und stellt eine perspektivische Darstellung der Spendevorrichtung 10 gemäß Fig. 6 dar, welche insbesondere die Ausbildung der Befestigungsplatte 18 des Befestigungsteiles 12 mit Rastmitteln 19 als auch die Verbindung der Abdeckung 28 mit Oberboden 31 über Rastmittel 21 beziehungsweise 27 mit der Rückwand 22 des Gehäuses 20 verdeutlicht. Auch ist insbesondere die Ausgestaltung der rippenförmigen Elemente 50, insbesondere deren Angrenzen an die Öffnung 32 im Boden 30 des Gehäuses 20, verdeutlicht.

Fig. 8 zeigt eine alternative Ausführungsform der erfindungsgemäßen Spendevorrichtung 10 mit einer zweiteiligen Ausbildung eines Gehäuses 20 mit einem oberen Vorratsteil 70 und einem unteren Bodenteil 72, wobei das untere Bodenteil eine mit einem Rücksprung 78 zu einer unteren Kante 74 eines Bodens 30, der von dem unteren Bodenteil 72 umfasst ist, angeordnete bogenförmig ausgebildete inneren Rückwand 76 umfasst. Die innere Rückwand 76 weist eine der Öffnung 32 beziehungsweise eine dem Inneren des Gehäuses 20 zugewandte Oberfläche 77 auf, die versprungfrei in eine Innenfläche 66 einer inneren Rückwand 68, zur Verfügung gestellt durch das Vorratsteil 70 des Gehäuses 20, übergeht. Die bogenförmige Rückwand 76 weist auf die Öffnung 32 hin eine zunehmende Steigung auf, und ist insoweit ausgebildet ähnlich zu den rippenförmigen Elementen 50, wie diese aus Fig. 6 ersichtlich sind. Insofern wird darauf Bezug genommen.

Das untere Bodenteil 72 ist mit dem oberen Vorratsteil 70 zum Gehäuse 20 über Rastelemente, die an den zugewandten Seitenbereichen beider Teile derselben angeordnet sind, sicher verbunden. Das obere Vorratsteil 70 wiederum ist mit dem fußartig ausgebildeten Befestigungsteil 12 verbunden, wobei das Befestigungsteil 12 eine Befestigungsplatte 18 zur Verfügung stellt mit einem federnden Element 17, dessen Funktion in Fig. 10 nähergehend erläutert ist.

Fig. 9 zeigt das untere Bodenteil 72 gemäß der Ausführungsform nach Fig. 8 in einer perspektivischen Ansicht, wobei dort insbesondere Gelenkmittel 60.1 und 60.2 verdeutlicht sind, an welche eine Abdeckung 28 (siehe Fig. 8) gelenkig anordbar ist. Darüber hinaus ist Fig. 9 zu entnehmen, dass die Öffnung 32 ausgebildet ist, wie dies bei der ersten Ausführungsform gemäß Fig. 1 definiert ist. Schließlich kann Fig. 9 insbesondere auch der Rücksprung 78 und die Anordnung der bogenförmig ausgebildeten Rückwand 76 mit der inneren Oberfläche 77 gut entnommen werden.

Fig. 10 zeigt in einer perspektivischen Schnittansicht wiederum die Ausführungsform gemäß Fig. 8 und verdeutlicht auch die Verrastung des unteren Bodenteiles 72 mit dem oberen Vorratsteil 70 zum Gehäuse 20. Insbesondere ist Fig. 10 die Anordnung des oberen Vorratsteils 70 und damit des Gehäuses 20 an der Befestigungsplatte 18 des Befestigungsteiles 12 zu erkennen. Das federnde Element 17 kann nach Öffnung der Abdeckung 28 in Richtung eines Pfeiles 84 durch den Benutzer gedrückt werden, wobei dieser durch eine gleichzeitige Verschiebung des Gehäuses 20 im Verhältnis zu dem fußartig ausgebildeten Befestigungsteil 12 aufgrund einer in der Rückwand 22 angeordneten Aussparung 86, in welche das federnde Element 17 eingreift, das Gehäuse 20 insgesamt von dem Befestigungsteil 12 trennen kann. Die Aussparung 86 ist dabei innerhalb eines wandartig ausgebildeten Befestigungsbereiches 82 in der Rückwand 22 des oberen Vorratsteiles 70 angeordnet. Die Wandung des wandartigen Befestigungsbereiches 82 ist umlaufend um die Aussparung 86 als auch die Befestigungsplatte 18 angeordnet, und nur im Bereich des federnden Elementes 17 sowohl in Richtung auf das untere Bodenteil 72 als auch auf einen Oberboden 31 des oberen Vorratsteiles 70 zu (siehe Fig. 8), der in Fig. 10 nicht gezeigt ist, unterbrochen, um eine Verschiebebewegung bei Lösung des Gehäuses 20 vom Befestigungsteil 12 zu ermöglichen.

Die vorliegende Erfindung stellt eine Spendevorrichtung zur Verfügung, welche einerseits kostengünstig herstellbar ist, andererseits erheblich den Komfort der Nutzung desselben erleichtert. Insbesondere ist auch die Entnahme einzelner flächiger Produkte erleichtert.

## Patentansprüche

1. Spendevorrichtung (10) für flächige Produkte, insbesondere Servietten, mit einem Gehäuse (20) umfassend eine Rückwand (22), einen Boden (30), eine erste und eine zweite Seitenwand (24, 26) und eine Abdeckung (28), **dadurch gekennzeichnet, dass** ein Winkel α zwischen der Rückwand (22) und dem Boden (30) in einem Bereich von etwa 50° bis etwa 70° liegt, dass bei der Verwendung der Spendevorrichtung ein Winkel β zwischen einer Normalen (40) zu einer Aufstellfläche/Befestigungsfläche (42), auf welcher die Spendevorrichtung (10) angeordnet ist, und der Rückwand (22) in einem Bereich von etwa 20° bis etwa 45° liegt, wobei das Gehäuse (20) ein oberes Vorratsteil (70) und ein unteres Bodenteil (72) mit dem Boden (30) umfasst, das untere Bodenteil (72) eine innere Rückwand (76) umfasst mit einem bogenförmigen Verlauf vom Boden (30) in Richtung auf einen Oberboden (31) des Gehäuses (20) hin, oder wobei im Gehäuse (20) an der Rückwand (22) und dem Boden (30) mindestens zwei rippenförmige Elemente (50) mit einer von der Rückwand (22) auf den Boden (30) hin ansteigenden Höhe h angeordnet sind.

2. Spendevorrichtung gemäß Anspruch 1, **dadurch gekennzeichnet, dass** eine Öffnung (32) zur Entnahme flächiger Produkte zumindest teilweise im Boden (30) angeordnet ist.

3. Spendevorrichtung gemäß Anspruch 2, **dadurch gekennzeichnet, dass** die Öffnung (32) mindestens einen ersten und einen zweiten Öffnungsbereich (34, 36) aufweist, wobei der erste Öffnungsbereich (34) eine geringere Weite W1 als eine Weite W2 des zweiten Öffnungsbereichs (36) aufweist.

4. Spendevorrichtung gemäß Anspruch 3, **dadurch gekennzeichnet, dass** die Öffnung (32) weiterhin einen dritten Öffnungsbereich (38) aufweist, wobei der zweite Öffnungsbereich (36) zwischen dem ersten und dem dritten Öffnungsbereich (34, 38) angeordnet ist.

5. Spendevorrichtung gemäß einem der vorhergehenden Ansprüche, wenn die Spendevorrichtung die mindestens zwei rippenförmige Elemente aufweist, **dadurch gekennzeichnet, dass** eine Oberkante (52) der mindestens zwei rippenförmigen Elemente (50) bogenartig ausgebildet ist.

6. Spendevorrichtung gemäß einem der vorhergehenden Ansprüche, wenn die Spendevorrichtung die mindestens zwei rippenförmige Elemente aufweist, **dadurch gekennzeichnet, dass** zumindest einer der mindestens zwei rippenförmigen Elemente (50) an die Öffnung (32) angrenzt.

7. Spendevorrichtung gemäß einem der vorhergehenden Ansprüche, wenn die Spendevorrichtung die mindestens zwei rippenförmige Elemente aufweist, **dadurch gekennzeichnet, dass** ein dem Boden (30) entgegengesetzter Endbereich (54) der mindestens zwei rippenförmigen Elemente (50) im Wesentlichen versprungfrei in eine Innenfläche (66) der Rückwand (22) übergeht.

8. Spendevorrichtung gemäß einem der Ansprüche 1 bis 4, wenn das Gehäuse der Spendevorrichtung ein oberes Vorratsteil (70) und ein unteres Bodenteil (72) aufweist, **dadurch gekennzeichnet, dass** die innere, bogenförmig ausgebildete Rückwand (76) mit einer der Öffnung (32) zugewandten Oberfläche (77) versprungfrei in eine ebene Innenfläche (66) der Rückwand (22) des oberen Vorratsteiles (70) übergeht.

9. Spendevorrichtung gemäß einem der Ansprüche 1 bis 4 und 8, wenn das Gehäuse der Spendevorrichtung ein oberes Vorratsteil (70) und ein unteres Bodenteil (72) aufweist, **dadurch gekennzeichnet, dass** die innere Rückwand (76) des unteren Bodenteiles (72) mit einem Rücksprung (78) von einer unteren Kante (74) des Bodens (30) im Bodenteil (72) angeordnet ist.

10. Spendevorrichtung gemäß Anspruch 9, **dadurch gekennzeichnet, dass** die untere Kante (74) des Bodens (30) des Bodenteiles (72) bündig mit der Rückwand (22) des oberen Vorratsteiles (70) abschließt.

11. Spendevorrichtung gemäß einem der vorhergehenden Ansprüche, **dadurch gekennzeichnet, dass** die Abdeckung (28) in einem mittleren Bodenbereich (62) des Gehäuses (20) bewegbar angelenkt ausgebildet ist.

## Claims

1. Dispensing device (10) for sheet products, in particular napkins, with a housing (20) comprising a rear wall (22), a bottom (30), a first and a second side wall (24, 26) and a cover (28), **characterised in that** an angle α between the rear wall (22) and the bottom (30) lies in a range from approximately 50° to approximately 70°, **in that** when the dispensing device is being used, an angle β between a normal (40) to a standing surface/fastening surface (42), on which the dispensing device (10) is arranged, and the rear wall (22) lies in a range from approximately 20° to approximately 45°, wherein the housing (20) comprises an upper storage part (70) and a lower bottom part (72) with the bottom (30), the lower bottom part (72) comprises an inner rear wall (76) running in a curve from the bottom (30) towards an upper bottom (31) of the housing (20), or wherein at least two rib-shaped elements (50) are arranged in the housing (20) on the rear wall (22) and the bottom (30) with a height h rising from the rear wall (22) to the bottom (30).

2. Dispensing device according to claim 1, **characterised in that** an opening (32) for extraction of sheet products is arranged at least partly in the bottom (30).

3. Dispensing device according to claim 2, **characterised in that** the opening (32) exhibits at least a first and a second opening region (34, 36), wherein the first opening region (34) exhibits a lesser width W1 than a width W2 of the second opening region (36).

4. Dispensing device according to claim 3, **characterised in that** the opening (32) also exhibits a third opening region (38), wherein the second opening region (36) is arranged between the first and the third opening region (34, 38).

5. Dispensing device according to any of the preceding claims, when the dispensing device exhibits the at.least two rib-shaped elements, **characterised in that** an upper edge (52) of the at least two rib-shaped elements (50) is curved like a bow.

6. Dispensing device according to any of the preceding claims, when the dispensing device exhibits the at least two rib-shaped elements, **characterised in that** at least one of the at least two rib-shaped elements (50) adjoins the opening (32).

7. Dispensing device according to any of the preceding claims, when the dispensing device exhibits the at least two rib-shaped elements, **characterised in that** an end region (54) of the at least two rib-shaped elements (50) opposite the bottom (30) runs essentially smoothly and flush without a step into an internal face (66) of the rear wall (22).

8. Dispensing device according to any of claims 1 to 4, when the housing of the dispensing device exhibits an upper storage part (70) and a lower bottom part (72), **characterised in that** the inner rear wall (76) curved like a bow with a surface (77) facing the opening (32) runs smoothly and flush without a step into a flat internal face (66) of the rear wall (22) of the upper storage part (70).

9. Dispensing device according to any of claims 1 to 4 and 8, when the housing of the dispensing device exhibits an upper storage part (70) and a lower bottom part (72), **characterised in that** the inner rear wall (76) of the lower bottom part (72) is arranged set back (78) from a lower edge (74) of the bottom (30) in the bottom part (72).

10. Dispensing device according to claim 9, **characterised in that** the lower edge (74) of the bottom (30) of the bottom part (72) ends flush with the rear wall (22) of the upper storage part (70).

11. Dispensing device according to any of the preceding claims, **characterised in that** the cover (28) is embodied so as to be articulated moveably in a middle bottom region (62) of the housing (20).

## Revendications

1. Dispositif distributeur (10) pour produits plats, en particulier des serviettes, avec un boîtier (20) comprenant une paroi arrière (22), un fond (30), une première et une deuxième parois latérales (24, 26) et un couvercle (28), **caractérisé en ce qu'**un angle α entre la paroi arrière (22) et le fond (30) se situe dans une plage d'environ 50° à environ 70°, **en ce que** lors de l'utilisation du dispositif distributeur un angle β entre une normale (40) à une face de pose/face de fixation (42), sur laquelle le dispositif distributeur (10) est disposé, et la paroi arrière (22) se situe dans une plage d'environ 20° à environ 45°, dans lequel le boîtier (20) comprend une partie supérieure de stockage (70) et une partie inférieure de fond (72) avec le fond (30), la partie inférieure de fond (72) comprend une paroi arrière intérieure (76) présentant une allure incurvée depuis le fond (30) en direction d'un fond supérieur (31) du boîtier (20), ou dans lequel au moins deux éléments en forme de nervures (50) avec une hauteur h montant de la paroi arrière (22) vers le fond (30) sont disposés dans le boîtier (20) sur la paroi arrière (22) et le fond (30).

2. Dispositif distributeur selon la revendication 1, **caractérisé en ce qu'**une ouverture (32) pour le prélèvement de produits plats est disposée au moins en partie dans le fond (30).

3. Dispositif distributeur selon la revendication 2, **caractérisé en ce que** l'ouverture (32) présente au moins une première et une deuxième régions d'ouverture (34, 36), dans lequel la première région d'ouverture (34) présente une plus faible largeur W1 qu'une largeur W2 de la deuxième région d'ouverture (36).

4. Dispositif distributeur selon la revendication 3, **caractérisé en ce que** l'ouverture (32) présente en outre une troisième région d'ouverture (38), dans lequel la deuxième région d'ouverture (36) est disposée entre la première et la troisième régions d'ouverture (34, 38).

5. Dispositif distributeur selon l'une quelconque des revendications précédentes, lorsque le dispositif distributeur présente lesdits au moins deux éléments en forme de nervures, **caractérisé en ce qu'**un bord supérieur (52) desdits au moins deux éléments en forme de nervures (50) est réalisé en forme d'arc.

6. Dispositif distributeur selon l'une quelconque des revendications précédentes, lorsque le dispositif distributeur présente lesdits au moins deux éléments en forme de nervures, **caractérisé en ce qu'**au moins un desdits au moins deux éléments en forme de nervures (50) est adjacent à l'ouverture (32).

7. Dispositif distributeur selon l'une quelconque des revendications précédentes, lorsque le dispositif distributeur présente lesdits au moins deux éléments en forme de nervures, **caractérisé en ce qu'**une région d'extrémité (54) opposée au fond (30) desdits au moins deux éléments en forme de nervures (50) se prolonge sensiblement sans discontinuité dans une face intérieure (66) de la paroi arrière (22).

8. Dispositif distributeur selon l'une quelconque des revendications 1 à 4, lorsque le boîtier du dispositif distributeur présente une partie supérieure de stockage (70) et une partie inférieure de fond (72), **caractérisé en ce que** la paroi arrière intérieure (76) réalisée en forme d'arc se prolonge par une surface (77) tournée vers l'ouverture (32) sans discontinuité dans une face intérieure plane (66) de la paroi arrière (22) de la partie supérieure de stockage (70).

9. Dispositif distributeur selon l'une quelconque des revendications 1 à 4 et 8, lorsque le boîtier du dispositif distributeur présente une partie supérieure de stockage (70) et une partie inférieure de fond (72), **caractérisé en ce que** la paroi arrière intérieure (76) de la partie inférieure de fond (72) est disposée avec un retrait (78) d'un bord inférieur (74) du fond (30) dans la partie de fond (72).

10. Dispositif distributeur selon la revendication 9, **caractérisé en ce que** le bord inférieur (74) du fond (30) de la partie de fond (72) se raccorde à fleur de la paroi arrière (22) de la partie supérieure de stockage (70).

11. Dispositif distributeur selon l'une quelconque des revendications précédentes, **caractérisé en ce que** le couvercle (28) est articulé de façon mobile dans une région de fond centrale (62) du boîtier (20).
